# EUROPÄISCHE PATENTSCHRIFT

(11) **EP 0 286 102 B1**
(45) Veröffentlichungstag und Bekanntmachung des Hinweises auf die Patenterteilung: **26.02.1992**
(21) Anmeldenummer: 88105569.3
(22) Anmeldetag: 07.04.1988
(51) Int. Cl.: A47G 9/00, B65D 57/00

(54) **Kissen, insbesondere Kopfkissen**
Cushion, in particular a pillow
Coussin, en particulier oreiller

(30) Priorität: 07.04.1987 CH 1341/87
(43) Veröffentlichungstag der Anmeldung: 12.10.1988
(73) Patentinhaber: TESCH, Günter, CH-1700 Fribourg (CH)
(72) Erfinder: TESCH, Günter, CH-1700 Fribourg (CH)
(74) Vertreter: Lesser, Karl-Bolko, Dipl.-Ing.

(56) Entgegenhaltungen:
- CH-A- 117 247
- CH-A- 462 402
- FR-A- 1 108 303
- GB-A- 995 108
- GB-A- 999 217
- GB-A- 2 134 383

## Beschreibung

Die Erfindung betrifft ein Kissen, insbesondere Kopfkissen od.dgl., mit einer Füllung und einer Einlage.

Kopfkissen werden sehr oft nach dem äußeren Anschein gekauft, d.h., der Kunde schaut sich das Kissen an und beurteilt seine Qualität und insbesondere die Menge der Füllung danach, ob die Hülle ausgewölbt oder eingefallen ist. Ob der Käufer auf einem solchen Kissen auch gut schlafen kann, probiert er meist nicht aus.

Viele Menschen schlafen nun auf solch prall gefüllten Kissen schlechter, als auf Kissen mit weniger Füllung.

Aus der GB-A-995 108 ist ein Kissen bekannt, das neben einem mit einem Füllmaterial gefüllten Hauptkörper in dem Hauptkörper angeordnete Einrichtungen aufweist, die einen Hohlraum definieren, wobei dieser Hohlraum von dem Füllmaterial getrennt ist. Der Hauptkörper weist eine Öffnung auf, die einen Zugang zu dem Hohlraum bildet. In dem Hohlraum ist eine durch die Öffnung des Kissens herausnehmbare Einlage angeordnet.

Der Erfindung liegt nun die Aufgabe Zugrunde, ein gattungsgemäßes Kissen zu schaffen, welches zum Zeitpunkt des Verkaufes immer ein "pralles" Aussehen hat, welches aber nur so viel Füllung aufweist, wie für ein gesundes Schlafen ausreichend ist.

Diese Aufgabe wird durch die Erfindung gelöst. Das erfindungsgemäße Kissen ist dadurch gekennzeichnet, daß die die Füllung unmittelbar umschließende Hülle eine schließbare Öffnung, wie Reißverschluß, Klettverschluß od.dgl. aufweist und die Füllung neben zum Gebrauch des Kissens bestimmten Materialien, wie Daunen, Federn, Fasern, Faserkugeln, Schaumstoffpartikel od.dgl. eine noch vor dem bestimmungsgemäßen Gebrauch herausnehmbare, bei der Benutzung des Kissens störende Einlage aufweist.

Die herausnehmbaren Bestandteile sollten so ausgebildet sein, daß sie bei der bestimmungsgemäßen Benutzung des Kissens bemerkt werden. Dies kann dadurch erfolgen, daß das Material raschelt, wenn man sich mit dem Kopf darauf legt. Das Material der herausnehmbaren Bestandteile kann aber auch z.B. härter ausgebildet sein, als das übrige Material, sodaß das Kissen bei der Benutzung einen zu harten Eindruck macht. Wesentlich ist, daß der Benutzer darauf aufmerksam gemacht wird, daß sich etwas in dem Kissen befindet, das er noch vorher entfernen muß.

Gemäß einer besonderen Ausführungsform werden die herausnehmbaren Bestandteile durch eine vorzugsweise gefüllte Einlage gebildet. Eine solche läßt sich sehr leicht aus dem Kissen herausnehmen, wenn die Kissenhülle eine schließbare Öffnung aufweist.

Die herausnehmbaren Bestandteile können durch eine einen Hohlraum umschließende Pappeinlage gebildet werden. Diese Pappeinlage kann leer sein, also nur Luft enthalten.

Eine andere einfache Einlage besteht lediglich aus einem Beutel. Dieser kann aus einem Gewebe, aus einem Nonwoven oder auch aus einem Kunststoffnetz gebildet sein, wie sie unter der Bezeichnung "XIRONET" von der Firma XIRO AG, CH-3185 Schmitten, angeboten wird.

Die Abtrennung zwischen den beiden Gruppen kann durch eine Innentasche gebildet sein, wobei letztere auch die Kissenhülle als Begrenzung mitbenutzen kann. Auch diese Innentasche kann aus einem Gewebe, aus einem Nonwoven oder auch aus einem Kunststoffnetz gebildet sein. Die Tasche sollte aus einem für die anderen Füllstoffe im wesentlichen undurchdringlichen Material bestehen.

Die Einlage kann aber auch mit den verschiedensten Gegenständen gefüllt sein. Dies können die gleichen Materialien sein, die auch die Restfüllung des Kissens bilden, wobei z.B. diese Materialien in der Einlage dichter gepackt sind, als in dem Rest des Kissens. Die Einlage dient dann z.B. als Nachfüll-Packung für die eigentliche Kissenfüllung. So kann die Einlage mit Faserkugeln gefüllt sein, die dazu benutzt werden können, um nach Entnahme der Einlage das Kissen mit weiteren Faserkugeln nachzufüllen, bis es die gewünschte Härte und / oder Fülle aufweist.

Die Einlage und / oder eine Innentasche können aber auch benutzt werden, um darin bestimmte Gegenstände zu verbergen. So können die Innentasche und / oder Einlage zur Aufnahme von zu verbergenden, aktiv oder passiv auf dem Körper zu tragenden Fremdgegenständen, wie Schmuck, Ohrenstöpseln, Präservative für Männer od.dgl. ausgebildet sein. Das Kissen dient dann für den Benutzer als Versteck für bestimmte Gegenstände. Dies kann auch ein kleiner Wecker sein.

Die Einlage oder Innentasche kann auch mit anderen Füllstoffen gefüllt sein, als der Rest des Kissens.

Vorzugsweise sind die Füllstoffe in der Einlage im wesentlichen kugelförmige Faseraggregate und vorzugsweise bestehen auch die anderen Füllstoffe aus solchen Faseraggregaten.

Durch die Ausbildung des Kissens mit herausnehmbaren, bei der Benutzung störenden Bestandteilen wird der Benutzer auch darauf gelenkt, daß er das Kissen selbst sehr leicht öffnen kann. Er kann dann auch auf eine Gebrauchsanweisung gestoßen werden, in der ihm der Gebrauch des speziellen, (nach-) füllbaren bzw. entleerbaren Kissens erläutert wird.

## Patentansprüche

1. Kissen, insbesondere Kopfkissen od.dgl., mit einer Füllung und einer Einlage, dadurch gekennzeichnet, daß die die Füllung unmittelbar umschließende Hülle eine schließbare Öffnung, wie Reißverschluß, Klettverschluß od.dgl. aufweist und die Füllung neben zum Gebrauch des Kissens bestimmten Materialien, wie Daunen, Federn, Fasern, Faserkugeln, Schaumstoffpartikel od.dgl. eine noch vor dem bestimmungsgemäßen Gebrauch herausnehmbare, bei der Benutzung des Kissens störende Einlage aufweist.

2. Kissen nach Anspruch 1, dadurch gekennzeichnet, daß die herausnehmbaren Bestandteile durch eine gefüllte Einlage gebildet werden.

3. Kissen nach Anspruch 1 oder 2, dadurch gekennzeichnet, daß die herausnehmbare Bestandteile durch eine einen Hohlraum umschließende Pappeinlage gebildet werden.

4. Kissen nach Anspruch 1 oder 2, dadurch gekennzeichnet, daß die Einlage aus einem Beutel besteht.

5. Kissen nach einem der vorhergehenden Ansprüche, dadurch gekennzeichnet, daß die Einlage mit anderen Füllstoffen gefüllt ist, als der Rest des Kissens.

6. Kissen nach einem der vorhergehenden Ansprüche, dadurch gekennzeichnet, daß die Füllstoffe in der Einlage mit einer größeren Dichte gepackt sind, als die Füllstoffe im Rest des Kissens.

7. Kissen nach einem der vorhergehenden Ansprüche, dadurch gekennzeichnet, daß die die Füllung unmittelbar umschließende Hülle eine von außen zugängliche Innentasche zur Aufnahme der herausnehmbaren Bestandteile aufweist.

8. Kissen nach dem vorhergehenden Anspruch, dadurch gekennzeichnet, daß die Tasche aus einem für die anderen Füllstoffe im wesentlichen undurchdringlichen Material besteht.

9. Kissen nach einem der vorhergehenden Ansprüche, dadurch gekennzeichnet, daß die Füllstoffe in der Einlage im wesentlichen kugelförmige Faseraggregate sind und vorzugsweise auch die anderen Füllstoffe aus solchen Faseraggregaten bestehen.

10. Kissen nach einem der vorhergehenden Ansprüche, dadurch gekennzeichnet, daß die Innentasche und / oder Einlage zur Aufnahme von zu verbergenden, aktiv oder passiv auf dem Körper zu tragenden Fremdgegenständen, wie Schmuck, Ohrenstöpseln, Präservative für Männer od.dgl. ausgebildet ist.

## Claims

1. Cushion, in particular head pillow or the like, with a filling and an insert, characterised in that the casing which directly encloses the filling has a closable opening, such as with a sliding clasp fastener, burr-type closure or the like and the filling includes in addition to materials designed for use of the cushion, such as down, feathers, fibres, fibre balls, foam granules or the like, an additional insert which can be removed before the use for its purpose and which interferes with the use of the cushion.

2. Cushion according to claim 1 characterised in that the removable components are formed by a filled insert.

3. Cushion according to Claim 1 or 2 characterised in that the removable components are formed by a cardboard insert enclosing a cavity.

4. Cushion according to claim 1 or 2 characterised in that the insert comprises a pouch.

5. Cushion according to one of the foregoing claims characterised in that the insert is filled with different filling materials from the remainder of the cushion.

6. Cushion according to one of the foregoing claims characterised in that the filling materials are packed into the insert in a greater density than the filling materials in the remainder of the cushion.

7. Cushion according to one of the foregoing claims characterised in that the casing which directly surrounds the filling has an inner pocket accessible from outside, to receive the removable components.

8. Cushion according to the preceding claim characterised in that the pocket comprises material which is substantially impenetrable to the other filling materials.

9. Cushion according to one of the foregoing claims characterised in that the filling materials in the insert are substantially ball-shaped aggregates of fibres and preferably also the other filling materials comprise such fibre aggregates.

10. Cushion according to one of the foregoing claims characterised in that the inner pocket and/or insert is designed to receive foreign bodies which are to be concealed and carried actively or passively on the body, such as jewellery, ear plugs, condoms, or the like.

## Revendications

1. Coussin, en particulier oreiller ou similaire, avec un remplissage et une insertion, caractérisé en ce que l'enveloppe qui entoure directement le remplissage présente une ouverture pouvant être fermée, telle qu'une fermeture à glissière, fermeture adhésive ou similaire, et que le remplissage présente, outre les matières destinées à l'utilisation du coussin, telles que duvets, plumes, fibres, billes fibreuses, particules de mousse ou similaires, également une insertion gênant lors de l'utilisation du coussin et pouvant être retirée encore avant l'utilisation prévue.

2. Coussin suivant la revendication 1, caractérisé en ce que les éléments pouvant être retirés se présentent sous forme d'une insertion remplie.

3. Coussin suivant la revendication 1 ou 2, caractérisé en ce que les éléments pouvant être retirés se présentent sous forme d'une insertion en carton entourant un espace creux.

4. Coussin suivant la revendication 1 ou 2, caractérisé en ce que l'insertion consiste en un sachet.

5. Coussin suivant l'une des revendications précédentes, caractérisé en ce que l'insertion est remplie d'autres matières de remplissage que le reste du coussin.

6. Coussin suivant l'une des revendications précédentes, caractérisé en ce que les matières de remplissage dans l'insertion sont entassées avec une densité supérieure que les matières de remplissage dans le reste du coussin.

7. Coussin suivant l'une des revendications précédentes, caractérisé en ce que l'enveloppe entourant immédiatement le remplissage présente une poche intérieure accessible de l'extérieur, destinée à recevoir les éléments pouvant être retirés.

8. Coussin suivant la revendication précédente, caractérisé en ce que la poche se compose d'une matière sensiblement impénétrable pour les autres matières de remplissage.

9. Coussin suivant l'une des revendications précédentes, caractérisé en ce que les matières de remplissage dans l'insertion sont sensiblement des agrégats fibreux sphériques et que les autres matières de remplissage consistent, de préférence, également en de tels agrégats fibreux.

10. Coussin suivant l'une des revendications précédentes, caractérisé en ce que la la poche intérieure et/ou l'insertion se présentent pour recevoir des objets étrangers à cacher, à porter activement ou passivement sur le corps, tels que des bijoux, des tampons d'oreille, des préservatifs pour hommes ou similaires.
